# EUROPÄISCHE PATENTSCHRIFT

(11) **EP 0 058 914 B1**
(45) Veröffentlichungstag und Bekanntmachung des Hinweises auf die Patenterteilung: **16.04.1986**
(21) Anmeldenummer: 82101125.1
(22) Anmeldetag: 16.02.1982
(51) Int. Cl.: B61D 13/00, B61D 3/10, B61F 3/12, B61F 13/00

(54) **Schienenfahrzeug, insbesondere Stadtbahnwagen**
Rail vehicle, in particular tram
Véhicule ferroviaire, notamment tramway

(30) Priorität: 20.02.1981 DE 3106251
(43) Veröffentlichungstag der Anmeldung: 01.09.1982
(73) Patentinhaber: DUEWAG AKTIENGESELLSCHAFT, 47829 Krefeld (DE)
(72) Erfinder: Brand, Werner, D-5090 Leverkusen 31 (DE)

## Beschreibung

Die Erfindung betrifft ein Schienenfahrzeug, insbesondere einen Stadtbahnwagen, welches im wesentlichen ein mit einem Antriebsmotor und einem Achsgetriebe ausgerüstetes, im Bereich einer Kopfpartie des Fahrzeuges angeordnetes Triebdrehgestell, ein Laufdrehgestell mit Rädern beträchtlich kleineren Durchmessers und einen Fußboden aufweist, der aus einem sich oberhalb des Triebdrehgestelles erstreckenden Fußbodenabschnitt und einem daran anschließenden, um die Höhe einer Trittstufe abgesenkten Fußbodenteil gebildet und über im Bereich des abgesenkten Fußbodenteils befindliche Seitentüren einstufig zugänglich ist, wobei im Bereich des Triebdrehgestelles die für das Adhäsionsgewicht des Fahrzeuges erheblichen Teile der elektrischen Ausrüstung angeordnet sind.

Ein Schienenfahrzeug mit den vorgenannten Merkmalen ist durch die schweizerische Patentschrift Nr. 247 907 bekannt und wird als Stand der Technik zugrundegelegt.

Die Aufgabe der Erfindung besteht darin, ein Schienenfahrzeug zu schaffen, das unter weitestgehendem Ausschöpfen der Fahrzeugabmessungen einen wesentlich größeren, für die Unterbringung von Fahrgästen und fahrzeugtechnischen Einrichtungen nutzbaren Raum aufweist und zugleich zum Befahren auch kleinerer Gleisradien geeignet ist ; außerdem sollen für eine bequeme, schnelle und sichere Benutzung günstige Ein- und Ausstiegsverhältnisse und Bewegungsmöglichkeiten innerhalb des Fahrzeuges sowie hohen Anforderungen entsprechende Laufeigenschaften erzielt werden.

Diese Aufgabe wird erfindungsgemäß dadurch gelöst, daß das Triebdrehgestell und ein im Bereich der anderen Kopfpartie des Fahrzeuges vorgesehenes zweites Triebdrehgestell mit größtmöglichem Abstand zueinander angeordnet sind, der abgesenkte Fußbodenteil sich von dem auf den Bereich der Längserstreckung des einen Triebdrehgestelles begreuzten Fußbodenabschnitt in konstanter Höhenlage bis zu einem im Bereich des zweiten Triebdrehgestelles entsprechend dem Fußbodenabschnitt oberhalb des ersten Triebdrehgestelles ausgebildeten und gewichtsbelasteten zweiten Fußbodenabschnitt erstreckt und in seiner Quermitte ein Gelenk zum Verbinden von Fahrzeughälften aufweist, wobei das Laufdrehgestell neben dem Gelenk unter einer Fahrzeughälfte angeordnet ist.

Durch die BE-A-551 399 ist ein aus mehreren gelenkig miteinander verbundenen Teilen gebildetes Schienenfahrzeug bekannt, bei dem im Bereich seiner beiden Enden - abweichend von Gattung und Lösung des Erfindungsgegenstandes - nichtangetriebene Drehgestelle und - ebenso abweichend von der Lösung - direkt unterhalb der Gelenke Laufachsen/Laufdrehgestelle angeordnet sind ; der Fußboden dieses Fahrzeuges besteht aus sich oberhalb der nichtangetriebenen Drehgestelle erstreckenden Endabschnitten und einem gegenüber diesen Abschnitten abgesenkten mittleren Fußbodenteil. Wegen der besagten Abweichungen und im Hinblick darauf, daß der BE-A-551 399 bezüglich des Abstandes der nichtangetriebenen Drehgestelle zueinander und der Fußbodengestaltung im einzelnen, insbesondere hinsichtlich Längserstreckung und Gewichtsbelastung, nichts zu entnehmen ist, vermag diese BE-A keine Hinweise oder Anregungen zum Auffinden der Lösung nach Patentanspruch 1 zu vermitteln.

Nach einer Ausführungsform der Erfindung ist vorgesehen, daß die beiden Kopfpartien des Fahrzeuges und damit auch die im Bereich der Triebdrehgestelle angeordneten Fußbodenabschnitte im Grundriß rechteckförmig ausgebildet sind. Duch diese Maßnahme ergeben sich vorteilhaft eine einfachere Fertigung, ein Mehr an Fläche für eine geräumigere Ausgestaltung des Fahrerstandes und für die Anordnung von Sitz- oder Stehplätzen ; außerdem wird die Außenreinigung des Fahrzeuges in Waschanlagen erleichtert.

Im Sinne einer rationellen, auf die Ausführung gleicher Bauteile gerichteten Fertigung sieht eine Ausgestaltung der Erfindung vor, daß die beiden Kopfpartien des Fahrzeuges und damit auch die im Bereich der Triebdrehgestelle angeordneten Fußbodenabschnitte zumindest in ihrer Längserstreckung gleich ausgebildet sind.

Für das bequeme und schnelle Ein- und Aussteigen besteht eine weitere Ausführungsform der Erfindung darin, daß auf mindestens einer Fahrzeugseitenwand an de beiden Enden des Abgesenkten Fußbodenteils jeweils eine Doppel-Seitentür und an dem zum Gelenk hin gelegenen Ende der von dem Laufdrehgestell freien Fahrzeughälfte eine weitere Doppel-Seitentür vorgesehen sind.

Bei einem Schienenfahrzeug, das insbesondere als Stadtbahnwagen für einen Fahrbetrieb in einer Richtung ausgeführt ist, wird eine Vergrößerung des Adhäsionsgewichtes für das heckseitige Triebdrehgestell unter Weiterbildung der Erfindung dadurch erreicht, daß der Fußbodenabschnitt im Heck zur Aufnahme von drei mindestens Drei-Personensitzen eingerichtet ist, wobei zwei dieser Sitze in Längsrichtung des Fahrzeuges seitenwandseitig gegenüberliegend, der dritte Sitz in Querrichtung des Fahrzeuges heckwandseitig unter Ausbildung einer davorliegenden Stufe in diesem Fußbodenabschnitt angeordnet sind. Aus dieser Anordnung ergibt sich, neben dem Gewichtsaufkommen von neun sitzenden Fahrgästen, zwischen den seitenwandseitig gegenüberliegenden Sitzen eine im obigen Sinne wirksame Stehplatzfläche ; außerdem erbringt diese Anordnung unter dem heckwandseitig, in Querrichtung des Fahrzeuges und höher gelegenen Sitz einen vergrößerten, für den Einbau von Teilen der elektrischen Ausrüstung nutzbaren Raum, was sich gleichfalls günstig auf eine Vergrößerung des Adhäsionsgewichtes auswirkt.

Bei einem ebenso als Stadtbahnwagen für einen Fahrbetrieb in einer Richtung ausgeführten Schienenfahrzeug ist eine Vergrößerung des Adhäsionsgewichtes für das bugseitige Triebdrehgestell in weiterer Ausgestaltung der Erfindung dadurch gegeben, daß der Fußbodenabschnitt im Bug zwei seitenwandseitig angeordnete, einander gegenüberliegende, durch einen Zugang zum Fahrerstand getrennte, abschließbare Räume zur Unterbringung von Teilen der elektrischen Ausrüstung aufweist.

Die mit der Erfindung erzielbaren Vorteile bestehen insbesondere in folgendem :
Durch die Anordnung der Triebdrehgestelle mit größtmöglichem Abstand zueinander ergeben sich Kopfpartien mit äußerst kurzen Überhängen, wodurch zum einen die Seitenbewegungen des Fahrzeuges verringert werden, was sich als vergrößerte Laufruhe auf in diesen Kopfpartien befindliche Personen, insbesondere den Fahrer, auswirkt ; zum anderen folgt aus dieser Anordnung die Möglichkeit, die Kopfpartien ohne die sonst erforderliche Einschränkung auszubilden, wodurch sich die Nutzflächen in diesen Partien vergrößern. Die übrige, durch den abgesenkten Fußbodenteil gebildete Nutzfläche des Fahrzeuges erstreckt sich in einer einstufig zugänglichen, auch im Bereich des Gelenkes gleichbleibenden Höhe durchgehend über mehr als 2/3 der Fahrzeuglänge ; in Verbindung mit der so ermöglichten mehrfachen Anordnung von Seitentüren mit jeweils einstufigem Ein- und Ausstieg ist das Fahrzeug für die Fahrgäste insgesamt bequem, schnell und sicher zugänglich und begehbar.

Aus der Anordnung der gewichtserheblichen Teile der elektrischen Ausrüstung im Bereich der beiden Triebdrehgestelle folgt weiter die Möglichkeit, den zwischen den Kopfpartien gelegenen mittleren Teil des Fahrzeugaufbaues leichter auszubilden, so daß sich eine Ersparnis zumindest bei den Materialkosten und eine Verringerung des Leergewichtes ergeben, wobei durch die außerhalb der Fahrzeugquermitte getroffene Anordnung des Laufdrehgestelles ein für die konstruktive Auslegung des Gelenkes frei nutzbarer Einbauraum zur Verfügung steht.

Schließlich werden durch die vorgenannte, kompakte Anordnung der elektrischen Ausrüstung und den tiefliegenden Fußbodenteil, der eine wesentlich geringere Höhe des Fahrzeugschwerpunktes ergibt, optimale Laufeigenschaften, insbesondere hinsichtlich der Laufruhe des Fahrzeuges, bewirkt.

Ein Ausführungsbeispiel der Erfindung ist in der Zeichnung an einem Stadtbahn-Gelenkwagen, der für einen Fahrbetrieb in einer Richtung ausgeführt ist, dargestellt und wird im folgenden näher beschrieben. Es zeigen
Figur 1a die bugseitige, sich bis zur Mittelachse eines Gelenkes 7 erstreckende Hälfte 2b eines Fahrzeuges 2,
Figur 1b die heckseitige, sich bis zur Mittelachse des Gelenkes 7 erstreckende andere Hälfte 2c des Fahrzeuges 2, jeweils im Aufriß ;
Figur 2a den Grundriß zu Fig. 1a,
Figur 2b den Grundriß zu Fig. 1b, jeweils unter Weglassung des Fahrzeugdaches.

Das Fahrzeug 2 weist im Bereich seiner Kopfpartien 2a jeweils ein Triebdrehgestell 1 auf, die mit größtmöglichem Abstand zueinander angeordnet sind. Oberhalb der Triebdrehgestelle 1 liegt in üblicher Höhe zur Schienenoberkante 11 jeweils ein Fußbodenabschnitt 3a, die-wie auch die Kopfpartien 2a - in ihrer Längserstreckung gleich ausgebildet sind. Durch die eingangs beschriebene Anordnung der Triebdrehgestelle 1 ergeben sich äußerst kurze Überhänge, so daß die Kopfpartien 2a - wie in den Figuren 2a und 2b gezeigt - und die Fußbodenabschnitte 3a rechteckförmig ausgebildet sind.

Auf dem bugseitigen Fußbodenabschnitt 3a, über dem einen Triebdrehgestell 1, sind anschließend an einen Fahrerstand 9 zwei jeweils seitenwandseitig gelegene Räume 10 zur Auf-' nahme von Teilen der elektrischen Ausrüstung 4 gebildet, wobei die Räume 10 einen Zugang zum Fahrerstand 9 begrenzen.

Der heckseitige Fußbodenabschnitt 3a nimmt über dem anderen Triebdrehgestell 1 zwei seitenwandseitig und einander gegenüberliegende Drei-Personensitze 6, zwischen denen eine Stehplatzfläche gebildet ist, sowie einen dritten, heckwandseitig und quergelegenen Drei-Personensitz 6 auf. Letzterer liegt höher als die beiden anderen Drei-Personensitze 6, wobei als Auftritt für den heckwandseitigen Drei-Personensitz 6 eine quergerichtete, sich an die beiden seitenwandseitigen Drei-Personensitze 6 anschließende Stufe 3b dient. Der Raum unter dem heckwandseitigen Drei-Personensitz 6 und der Stufe 3b ist für den Einbau von Teilen der elektrischen Ausrüstung 4 nutzbar.

Die beiden strichpunktierten Linien in Fig. 2b sollen den gegenüber einer früheren notwendigen Einschränkung erzielten Raumzuwachs verdeutlichen.

Zwischen den beiden Fußbodenabschnitten 3a und damit zwischen den Kopfpartien 2a liegt ein Fußbodenteil 3, der eine über mehr als 2/3 der Fahrzeuglänge durchgehend um die Höhe einer Trittstufe niedrigere Lage als bei den Fußbodenabschnitten 3a aufweist und einstufig über drei Doppel-Seitentüren 5 zugänglich ist. Zwei dieser Doppel-Seitentüren 5 schließen sich an dem jeweiligen Fußbodenabschnitt 3a an. Die dritte Doppel-Seitentür 5 ist im Anschluß an das in Quermitte des abgesenkten Fußbodenteils 3. angeordnete, die beiden Hälften 2b und 2c des Fahrzeuges 2 verbindende Gelenk 7 plaziert, dem ein unter der bugseitigen Hälfte 2b des Fahrzeuges 2 angebrachtes Laufdrehgestell 8 mit Rädern kleinen Durchmessers vorangeht.

## Patentansprüche

1. Schienenfahrzeug, insbesondere Stadtbahnwagen, welches im wesentlichen ein mit einem Antriebsmotor und einem Achsgetriebe ausgerüstetes, im Bereich einer Kopfpartie (2a) des Fahrzeuges (2) angeordnetes Triebdrehgestell (1), ein Laufdrehgestell (8) mit Rädern beträchtlich kleineren Durchmessers und einen Fußboden aufweist, der aus einem sich oberhalb des Triebdrehgestelles (1) erstreckenden Fußbodenabschnitt (3a) und einem daran anschließenden, um die Höhe einer Trittstufe abgesenkten Fußbodenteil (3) gebildet und über im Bereich des abgesenkten Fußbodenteils (3) befindliche Seitentüren (5) einstufig zugänglich ist, wobei im Bereich des Triebdrehgestelles (1) die für das Adhäsionsgewicht des Fahrzeuges (2) erheblichen Teile der elektrischen Äusrüstung (4) angeordnet sind, dadurch gekennzeichnet, daß das Triebdrehgestell (1) und ein im Bereich der anderen Kopfpartie (2a) des Fahrzeuges (2) vorgesehenes zweites Triebdrehgestell (1) mit größtmöglichem Abstand zueinander angeordnet sind, der abgesenkte Fußbodenteil (3) sich von dem auf den Bereich der Längserstreckung des einen Triebdrehgestelles (1) begrenzten Fußbodenabschnitt (3a) in konstanter Höhenlage bis zu einem im Bereich des zweiten Triebdrehgestelles (1) entsprechend dem Fußbodenabschnitt (3a) oberhalb des ersten Trießdrehgestelles ausgebildeten und gewichtsbelasteten zweiten Fußbodenabschnitt (3a) erstreckt und in seiner Quermitte ein Gelenk (7) zum Verbinden von Fahrzeughälften (2b, 2c) aufweist, wobei das Laufdrehgestell (8) neben dem Gelenk (7) unter einer Fahrzeughälfte (2b) angeordnet ist.

2. Schienenfahrzeug nach Anspruch 1, dadurch gekennzeichnet, daß die beiden Kopfpartien (2a) des Fahrzeuges (2) und damit auch die im Bereich der Triebdrehgestelle (1) angeordneten Fußbodenabschnitte (3a) im Grundriß rechteckförmig ausgebildet sind.

3. Schienenfahrzeug nach Anspruch 1 oder 2, dadurch gekennzeichnet, daß die beiden Kopfpartien (2a) des Fahrzeuges (2) und damit auch die im Bereich der Triebdrehgestelle (1) angeordneten Fußbodenabschnitte (3a) zumindest in ihrer Längserstreckung gleich ausgebildet sind.

4. Schienenfahrzeug nach einem der Ansprüche 1 bis 3, dadurch gekennzeichnet, daß auf mindestens einer Fahrzeugseitenwand an den beiden Enden des abgesenkten Fußbodenteils (3) jeweils eine Doppel-Seitentür (5) und an dem zum Gelenk (7) hin gelegenen Ende der von dem Laufdrehgestell (8) freien Fahrzeughälfte (2c) eine weitere Doppel-Seitentür (5) vorgesehen sind.

5. Schienenfahrzeug, ausgeführt insbesondere als Stadtbahnwagen für einen Fahrbetrieb in einer Richtung, nach einem der Ansprüche 1 bis 4, dadurch gekennzeichnet, daß der Fußbodenabschnitt (3a) im Heck zur Aufnahme von drei mindestens Drei-Personensitzen (6) eingerichtet ist, wobei zwei dieser Sitze (6) in Längsrichtung des Fahrzeuges (2) seitenwandseitig gegenüberliegend, der dritte Sitz (6) in Querrichtung des Fahrzeuges (2) heckwandseitig unter Ausbildung einer davorliegenden Stufe (3b) in diesem Fußbodenabschnitt (3a) angeordnet sind.

6. Schienenfahrzeug, ausgeführt insbesondere als Stadtbahnwagen für einen Fahrbetrieb in einer Richtung, nach einem der Ansprüche 1 bis 5, dadurch gekennzeichnet, daß der Fußbodenabschnitt (3a) im Bug zwei seitenwandseitig angeordnete, einander gegenüberliegende, durch einen Zugang zum Fahrerstand (9) getrennte, abschließbare Räume (10) zur Unterbringung von Teilen der elektrischen Ausrüstung (4) aufweist.

## Claims

1. A rail vehicle, particularly a metropolitan railway carriage, which substantially comprises a traction bogie (1) which is fitted with a drive motor and axle gearing and is disposed in the region of a head part (2a) of the vehicle (2), a trailing bogie (8) with wheels of considerably smaller diameter, and a floor which is formed from a floor section (3a) extending above the traction bogie (1) and a floor part (3) connected thereto and sunk at the height of one step and which is accessible by one step by means of side doors (5) disposed in the region of the sunken floor part (3), the parts of the electrical equipment (4) which are effecting the adhesion weight of the vehicle (2) being arranged in the region of the traction bogie (1), characterised in that the traction bogie (1) and a second traction bogie (1) which is provided in the region of the other head part (2a) of the vehicle (2) are arranged at the greatest possible distance from one another, the sunken floor part (3) extends from the floor section (3a) limited to the region of the longitudinal extension of one traction bogie (1) at a constant height to a second weighted floor section (3a) formed in the region of the second traction bogie (1) corresponding to the floor section (3a) above the first traction bogie, said sunken floor part (3) has an articulation (7) at its transverse centre for connecting the vehicle halves (2b, 2c), the trailing bogie (8) being arranged adjacent the articulation (7) beneath one vehicle half (2b).

2. A rail vehicle according to claim 1, characterised in that both head parts (2a) of the vehicle (2) and thus also the floor sections (3a) arranged in the region of the traction bogies (1) are designed so as to be rectangular in layout.

3. A rail vehicle according to claim 1 or 2, characterised in that both head parts (2a) of the vehicle (2) and thus also the floor sections (3a) arranged in the region of the traction bogies (1) are designed so as to be equal in at least their longitudinal extension.

4. A rail vehicle according to any one of claims 1 to 3, characterised in that in each case a double side door (5) is provided on at least one vehicle side wall on both ends of the sunken floor part (3) and a further double side door (5) is provided on the end towards the articulation (7) of the vehicle half (2c) which is free of the trailing bogie (8).

5. A rail vehicle, designed in particular as a metropolitan railway carriage for operation in one direction, according to any one of claims 1 to 4, characterised in that the floor section (3a) at the rear is equipped to receive three at least three- person seats (6), two of these seats being arranged in the longitudinal direction of the vehicle (2) facing one another laterally on a side wall, the third seat (6) being arranged in the transverse direction of the vehicle (2) on the side of the rear wall, a step (3a) being formed in front thereof in this floor section (3a).

6. A rail vehicle, designed in particular as a metropolitan railway carriage for operation in one direction, according to claims 1 to 5, characterised in that at the front the floor section (3a) has two lockable spaces (10) for housing parts of the electrical equipment (4) which are arranged laterally on the side walls so as to face one another and are separated by a passage to the driver's cab.

## Revendications

1. Véhicule ferroviaire, notamment tramway, qui présente essentiellement un bogie moteur (1) équipé d'un moteur de propulsion et d'une transmission d'essieu et disposé dans la région d'une partie de tête (2a) du véhicule (2), un bogie porteur (8) avec roues de diamètre considérablement plus petit et un plancher qui est formé d'une section de plancher (3a) s'étendant au-dessus du bogie moteur (1) et d'une partie de plancher (3) faisant suite, abaissée de la hauteur d'une marche, et qui est accessible par des portes latérales (5) situées dans la région de la partie abaissée (3) du plancher par une marche, les parties de l'équipement électrique (4) importantes pour le poids d'adhérence du véhicule (2) étant disposées dans la région du bogie moteur (1), caractérisé en ce que le bogie moteur (1) et un deuxième bogie moteur (1) prévus dans la région de l'autre partie de tête (2a) du véhicule (2) sont disposés avec le plus grand espacement possible entre eux, et en ce que la partie de plancher abaissée (3) s'étend dans une position de hauteur constante, de la section de plancher (3a) limitée à la région de l'extension longitudinale de l'un des bogies moteurs (1), jusqu'à une deuxième section de plancher (3a) conçu, dans la région du deuxième bogie moteur (1), conformément à la section de plancher (3a), au-dessus du premier bogie moteur et supportant le poids, et présente en son milieu transversal une articulation (7) pour la liaison des moitiés de véhicule (2b, 2c), le bogie porteur (8) étant disposé à côté de l'articulation (7) sous une moitié de véhicule (2b).

2. Véhicule ferroviaire selon la revendication 1, caractérisé en ce que les deux parties de tête (2a) du véhicule (2), et donc aussi les sections de plancher (3a) disposées dans la région des bogies moteurs (1), ont une constitution rectangulaire dans le plan.

3. Véhicule ferroviaire selon l'une des revendications 1 et 2, caractérisé en ce que les deux parties de têtes (2a) du véhicule (2), et donc aussi les sections de plancher (3a) disposées dans la région des bogies moteurs (1), sont constituées de façon égale au moins dans leur extension longitudinale.

4. Véhicule ferroviaire selon l'une des revendications 1 à 3, caractérisé en ce que, sur au moins une paroi latérale du véhicule, aux deux extrémités de la partie abaissée de plancher (3), est chaque fois prévue une double porte latérale (5), et à l'extrémité de la moitié (2c) du véhicule, libre du bogie porteur (8), située vers l'articulation (7), est prévue une autre double porte latérale (5).

5. Véhicule ferroviaire, exécuté en particulier comme tramway pour un fonctionnement de propulsion dans un sens, selon l'une des revendications 1 à 4, caractérisé en ce que la section de plancher (3a) de l'arrière est agencée pour recevoir trois sièges d'au moins trois personnes (6), deux de ces sièges (6) étant disposés de façon opposée du côté de la paroi latérale dans la direction longitudinale du véhicule (2), le troisième siège (6) étant disposé dans cette section de plancher (3a) du côté de la paroi arrière dans la direction transversale du véhicule (2), avec formation d'un gradin (3b) situé devant.

6. Véhicule ferroviaire, exécuté en particulier comme tramway pour un fonctionnement de propulsion dans un sens, selon l'une des revendications 1 à 5, caractérisé en ce que la section de plancher (3a) de l'avant présente deux espaces (10) pouvant être fermés, séparés du poste de conduite (9) par un passage, opposés l'un de l'autre, disposés du côté des parois latérales, pour le logement de parties de l'équipement électrique (4).
